# EUROPÄISCHE PATENTSCHRIFT

(11) **EP 0 547 374 B1**
(45) Veröffentlichungstag und Bekanntmachung des Hinweises auf die Patenterteilung: **05.04.1995**
(21) Anmeldenummer: 92119328.0
(22) Anmeldetag: 12.11.1992
(51) Int. Cl.: H01J 61/28

(54) **Gasdicht abgeschlossene Gasentladungslampe**
Gastight sealed gas discharge lamp
Lampe à décharge dans les gaz étanche

(30) Priorität: 22.11.1991 DE 4138425
(43) Veröffentlichungstag der Anmeldung: 23.06.1993
(73) Patentinhaber: Hartmann & Braun Aktiengesellschaft, 60484 Frankfurt am Main (DE)
(72) Erfinder: Rolski, Andrzej Marek, W-6239 Kriftel (DE); Zöchbauer, Michael, W-6370 Oberursel (DE)
(74) Vertreter: Meissner, Peter E., Dipl.-Ing.

(56) Entgegenhaltungen:
- DE-A- 1 539 097
- DE-A- 2 925 410
- DE-A- 3 617 110
- GB-A- 230 467
- BRITISH JOURNAL OF APPLIED PHYSICS.JOURNAL OF PHYSICS D Bd. 2, 1969, LETCHWORTH GB Seiten 1129 - 1134 A. L. S. SMITH 'Molecular composition changes in a flowing CO2-N2-He-H2O laser'
- INSTRUMENTS AND EXPERIMENTAL TECHNIQUES Bd. 16, Nr. 2, April 1973, NEW YORK US Seite 539 LESHENYUK ET AL. 'Increasing the service life of a CO2 laser'

## Beschreibung

Die Erfindung betrifft eine gasdicht abgeschlossene Gasentladungslampe, die mit einem Stickstoff-Sauerstoff-Gemisch bei Unterdruck gefüllt ist und in der beim Betrieb ein Entladungsstrom fließt.

Derartige Gasentladungslampen werden insbesondere in Photometern zur Bestimmung der Konzentration von in einem Gasgemisch enthaltenen Gasen verwendet, die im ultravioletten Spektrum von 200 bis 600 nm absorbieren, wie z. B. Stickoxid oder Schwefeldioxid. Als Gasentladungslampen dienen dabei üblicherweise Hohlkathodenlampen.

Ein Photometer zur Bestimmung der Konzentration von Stickoxid ist aus der DE-PS 25 41 162 bekannt. Dieses Photometer enthält eine Gasentladungslampe in Form einer mit Luft bei Unterdruck gefüllten Kohlkathodenlampe, die mit einem geringen Entladungsstrom betrieben ist, sowie einen Strahlungsdetektor zum Empfang der von der Hohlkathodenlampe emittierten Stickoxidresonanzstrahlung nach Durchgang durch das Gasgemisch Die Hohlkathodenlampe ist vakuumdicht abgeschlossen, der Druck in der Hohlkathodenlampe beträgt 1 bis 5 mbar. Bei einer derartigen Kohlkathodenlampe ist die Lebensdauer der Stickoxidstrahlung wegen des beim Betrieb der Hohlkathodenlampe aufgezehrten Sauerstoffs aus dem Stickstoff-Sauerstoff-Gemisch so gering, daß eine derartige Hohlkathodenlampe ohne zusätzliche Maßnahmen zwar für Laboranwendungen, jedoch nicht für Anwendungen im industriellen Bereich geeignet ist. Eine Erhöhung des Drucks in der Hohlkathodenlampe erhöht zwar die Lebensdauer der Stickoxidstrahlung, verringert jedoch gleichzeitig die Intensität dieser Strahlung.

Ein weiteres Photometer mit einer Gasentladungslampe in Form einer Hohlkathodenlampe ist aus der DE-PS 25 46 565 bekannt. Dieses Photometer ist in erster Linie für die Bestimmung von Schwefeldioxid in einem Gasgemisch ausgebildet. Gemäß einer Ausgestaltung des Photometers ist es auch für die zusätzliche Bestimmung von Stickoxid in einem Gasgemisch vorgesehen. Die Hohlkathodenlampe ist mit einem getrockneten Stickstoff-Sauerstoff-Gemisch gefüllt und wird nach ihrer Füllung durch Abschmelzen vakuumdicht abgeschlossen. Auch für dieses Photometer gilt, daß die Lebensdauer der für die Bestimmung der Konzentration von Stickoxid erforderlichen Stickoxidstrahlung der Hohlkathodenlampe wegen des beim Betrieb der Hohlkathodenlampe aus dem Stickstoff-Sauerstoff-Gemisch aufgezehrten Sauerstoffs so gering ist, daß eine derartige Hohlkathodenlampe ohne zusätzliche Maßnahmen zwar für Laboranwendungen, jedoch nicht für Anwendungen im industriellen Bereich geeignet ist.

Nachdem man erkannt hatte, daß die geringe Lebensdauer der Stickoxidstrahlung einer Hohlkathodenlampe, wie sie aus den obengenannten Druckschriften bekannt ist, für Anwendungen im industriellen Bereich zur Bestimmung der Konzentration von Gasen, die im ultravioletten Spektrum von 200 bis 300 nm absorbieren, auf die Aufzehrung des Sauerstoffs aus dem Stickstoff-Sauerstoff-Gemisch zurückzuführen ist, hat man versucht, den aufgezehrten Sauerstoff durch von einem Sauerstoff speichernden oder Sauerstoff spendenden Medium abgegebenen Sauerstoff zu ersetzen. Dabei wurde u. a. von der Überlegung ausgegangen, daß Metalldioxide, wie Mangandioxid, bei Unterdruck oder bei einer Erhöhung der Temperatur unter Sauerstoffabgabe zerfallen.

Eine derartige Hohlkathodenlampe ist aus der DE-OS 29 25 410 bekannt. Die Kohlkathodenlampe ist mit einem Stickstoff-Sauerstoff-Gemisch bei Unterdruck gefüllt und gasdicht abgeschlossen. Durch Einbringen eines Quantums Metalldioxid in die Hohlkathodenlampe soll der Einfluß der Gasaufzehrung verringert werden. Es hat sich aber gezeigt, daß die Sauerstoffabgabe des Metalldioxids bei den beim Betrieb der Hohlkathodenlampe herrschenden Temperaturen zu gering ist, um den aufgezehrten Sauerstoff zu ersetzen. Auch der aufgrund des in der Kohlkathodenlampe herrschenden Unterdruckes von dem Metalldioxid abgegebene Sauerstoff ist zu gering, um den aufgezehrten Sauerstoff zu ersetzen.

Der Erfindung liegt die Aufgabe zugrunde, eine Gasentladungslampe der eingangs genannten Art so zu verbessern, daß die Lebensdauer der für die Bestimmung der Konzentration von Gasen, die im ultravioletten Spektrum von 200 bis 300 nm absorbieren, ausgenutzten Stickoxidstrahlung verlängert wird.

Diese Aufgabe ist bei einer gattungsgemäßen Gasentladungslampe durch die im kennzeichnenden Teil des Anspruchs 1 angegebenen Merkmale gelöst. Der zur Verlängerung der Lebensdauer der Stickoxidstrahlung dienende zusätzliche Sauerstoff ist in Form von Wasserdampf in der Gasentladungslampe gespeichert. Der zusätzliche Sauerstoff wird erst beim Betrieb der Gasentladungslampe innerhalb der Entladungszone aus dem dem Stickstoff-Sauerstoff-Gemisch zugesetzten Wasserdampf gewonnen. Der Erfindung liegt dabei die Erkenntnis zugrunde, in der Gasentladungslampe anstelle von Sauerstoff Wasserdampf zu speichern und erst bei Bedarf den benötigten Sauerstoff aus dem Wasserdampf zu gewinnen. Die Speicherung von Wasserdampf hat gegenüber der direkten Speicherung von Sauerstoff den Vorteil, daß auch bei dem geringen Druck in der Gasentladungslampe, der in der Größenordnung von 10 mbar liegt, so viel Wasserdampf gespeichert werden kann, daß das Photometer ein Jahr lang zur Bestimmung der Konzentration von Stickoxid betrieben werden kann, ohne daß die Gasentladungslampe ausgewechselt werden muß.

Vorteilhafte Weiterbildungen der Gasentladungslampe nach Anspruch 1 sind in den Ansprüchen 2 bis 6 gekennzeichnet. Der gegenüber dem Stand der Technik (1 bis 5 mbar) erhöhte Druck in der Gasentladungslampe auf 5 bis 20 mbar führt bei nur geringfügig verringerter Intensität der emittierten Strahlung zu einer weiteren Verlängerung der Lebensdauer der Stickoxidstrahlung. In vorteilhafter Weise ist das Wasserdampf speichernde Medium in einem mit der Gasentladungslampe verbundenen Vorratsgefäß enthalten. Durch Erwärmung des in dem Vorratsgefäß enthaltenen Wasserdampf speichernden Mediums wird dem Inneren der Gasentladungslampe bei Bedarf Wasserdampf zugeführt. Die Verwendung von Mangandioxid als Wasserdampf speicherndes Medium hat sich als besonders gut geeignet erwiesen, da es chemisch passiv sowie druck- und temperaturstabil ist und eine große Speicherkapazität für Wasserdampf besitzt. Der gespeicherte Wasserdampf läßt sich durch dosierte Beheizung definiert freisetzen. In vorteilhafter Weise ist die Gasentladungslampe eine elektrodenlose Gasentladungslampe mit Hochfrequenzanregung oder eine Hohlkathodenlampe.

Die Erfindung ist im folgenden anhand von zwei Ausführungsbeispielen näher beschrieben. Es zeigen
- Figur 1: eine mit Hochfrequenz angeregte Gasentladungslampe gemäß der Erfindung und
- Figur 2: eine als Hohlkathodenlampe ausgestaltete Gasentladungslampe gemäß der Erfindung.

Gleiche Teile sind mit denselben Bezugszeichen versehen.

Die Figur 1 zeigt eine mit Hochfrequenz angeregte Gasentladungslampe, die aus Glas hergestellt ist. Der Lampenkolben 1 ist von einer aus Kupfer bestehenden Spule 2 umgeben. In der Spule 2 fließt ein zur Anregung der Plasmabildung in der Gasentladungslampe dienender Wechselstrom. Die Frequenz des Wechselstromes liegt in der Größenordnung von 100 MHz. Der Lampenkolben 1 ist über ein Verbindungsrohr 3 mit einem Reservoir 4 verbunden. An das Verbindungsrohr 3 ist ein kleiner Kolben 5 angeschlossen, der als Wasserdampfspeicher dienendes Mangandioxid 6 enthält. Die Mangandioxidfüllung kann bei Bedarf mit Glaswatte in dem Kolben 5 fixiert werden. Um den Kolben 5 ist eine nur schematisch dargestellte elektrische Heizwicklung 7 angeordnet, die bei Bedarf zur Erwärmung des Mangandioxids 6 dient.

Die Gasentladungslampe ist mit einem Stickstoff-Sauerstoff-Gemisch gefüllt, das mit Wasserdampf angereichert ist. Die Anreicherung des Stickstoff-Sauerstoff-Gemisches mit Wasserdampf erfolgt in bekannter Weise. Dies kann z. B. beim Durchleiten des Stickstoff-Sauerstoff-Gemisches durch ein mit destilliertem Wasser gefülltes Gefäß erfolgen, in dem der gewünschte Wasserdampfpartialdruck über die Temperatur des Wassers eingestellt wird. Das auf diese Weise hergestellte Füllgemisch, das aus dem Stickstoff-Sauerstoff-Gemisch mit Wasserdampfanteilen besteht, wird durch die Gasentladungslampe hindurchgeleitet. Soweit das Mangandioxid nicht bereits vorab befeuchtet worden ist, erfolgt dabei auch die Befeuchtung des als Wasserdampf speicherndes Medium dienenden Mangandioxids. Nach dem Einstellen des für den Betrieb der Hohlkathodenlampe erforderlichen Unterdrucks von vorzugsweise 5 bis 20 mbar wird die Gasentladungslampe durch Abschmelzen gasdicht abgeschlossen.

Sinkt während des Betriebes der Gasentladungslampe durch Gasaufzehrung der Druck in der Gasentladungslampe, so wird vom Mangandioxid Wasserdampf abgegeben. Zusätzlich kann Wasserdampf auch durch Erwärmung des Mangandioxids freigesetzt werden. Dabei ist Art und Dauer der Erwärmung so gewählt, daß im wesentlichen nur der verbrauchte Sauerstoff ergänzt wird, so daß der Sauerstoffpartialdruck in der Gasentladungslampe langfristig annähernd konstant bleibt. Damit ergibt sich eine wesentliche Verlängerung der Lebensdauer der von der Gasentladungslampe emittierten Stickoxidstrahlung, die zur Bestimmung der Konzentration von Gasen im ultravioletten Spektrum von 200 bis 300 nm dient. Ein mit einer derartigen Gasentladungslampe ausgerüstetes Photometer kann ein Jahr lang zu Bestimmung der Konzentration von Stickoxid betrieben werden, ohne daß die Gasentladungslampe ausgewechselt zu werden braucht.

Die Figur 2 zeigt eine als Hohlkathodenlampe ausgestaltete Gasentladungslampe, die aus Glas hergestellt ist. In dem Lampenkolben 1 befinden sich eine Kathode 8 und eine Anode 9. Der weitere Aufbau der Hohlkathodenlampe entspricht demjenigen der in der Figur 1 dargestellten Gasentladungslampe. Auch in diesem Ausführungsbeispiel wird bei Druckabfall in der Hohlkathodenlampe von dem Mangandioxid Wasserdampf abgegeben, wobei der verbrauchte Sauerstoff innerhalb der Entladungszone aus dem Wasserdampf gewonnen wird.

## Patentansprüche

1. Gasdicht abgeschlossene Gasentladungslampe (1), die mit einem Stickstoff-Sauerstoff-Gemisch bei Unterdruck gefüllt ist und in der beim Betrieb ein Entladungsstrom fließt,
dadurch gekennzeichnet,
- daß das Stickstoff-Sauerstoff-Gemisch in der Gasentladungslampe (1) mit Wasserdampf angereichert ist,
- daß ein mit Wasserdampf befeuchtetes Wasserdampf speicherndes Medium (6) in der Gasentladungslampe oder in einem mit der Gasentladungslampe (1) verbundenen Vorratsgefäß (5) angeordnet ist und
- daß das Wasserdampf speichernde Medium (6) beim Absinken des Gasdruckes Wasserdampf abgibt.

2. Gasentladungslampe nach Anspruch 1, dadurch gekennzeichnet, daß der Druck in der Gasentladungslampe 5 bis 20 mbar beträgt.

3. Gasentladungslampe nach Anspruch 1, dadurch gekennzeichnet, daß eine Erwärmung des in dem Vorratsgefäß (5) enthaltenen Wasserdampf speichernden Mediums (6) durch eine das Vorratsgefäß (5) umgebende Heizwicklung (7) erfolgt.

4. Gasentladungslampe nach einem der vorhergehenden Ansprüche, dadurch gekennzeichnet, daß als Wasserdampf speicherndes Medium (6) Mangandioxid dient.

5. Gasentladungslampe nach einem der vorhergehenden Ansprüche, dadurch gekennzeichnet, daß die Gasentladungslampe eine elektrodenlose Gasentladungslampe (1) mit Hochfrequenzanregung (2) ist.

6. Gasentladungslampe nach einem der Ansprüche 1 bis 4, dadurch gekennzeichnet, daß die Gasentladungslampe eine Hohlkathodenlampe (1,8,9) ist.

## Claims

1. Gastight sealed gas discharge lamp (1), which is filled with a nitrogen-oxygen mixture at an underpressure and in which a discharge current flows during operation,
characterised in
- that the nitrogen-oxygen mixture is enriched with water vapour in the gas discharge lamp (1),
- that a medium (6) which is moistened with and stores water vapour is disposed in the gas discharge lamp or in a reservoir (5), which is connected to the gas discharge lamp (1) and
- that the medium (6) storing the water vapour delivers water vapour when the gas pressure drops.

2. Gas discharge lamp according to claim 1, characterised in that the pressure in the gas discharge lamp is between 5 and 20 mbar.

3. Gas discharge lamp according to claim 1, characterised in that the medium (6) storing the water vapour contained in the reservoir (5) is heated by a heater winding (7) surrounding the reservoir (5).

4. Gas discharge lamp according to one of the preceding claims, characterised in that manganese dioxide is used as the medium (6) which stores water vapour.

5. Gas discharge lamp according to one of the preceding claims, characterised in that the gas discharge lamp is an electrodeless gas discharge lamp (1) with high-frequency excitation (2).

6. Gas discharge lamp according to one of claims 1 to 4, characterised in that the gas discharge lamp is a hollow-cathode lamp (1, 8, 9).

## Revendications

1. Lampe luminescente à gaz (1) fermée de façon étanche au gaz, qui est remplie, en dépression, d'un mélange d'azote et d'oxygène et dans laquelle, en service, s'écoule un courant de décharge,
caractérisée en ce que :
- le mélange d'azote et d'oxygène dans la lampe luminescente à gaz (1) est enrichi en vapeur d'eau,
- un milieu (6) stockant de la vapeur d'eau et humidifié par de la vapeur d'eau est prévu dans la lampe luminescente à gaz ou dans une réserve (5) reliée à la lampe luminescente à gaz (1), et
- le milieu (6) stockant de la vapeur d'eau délivre de la vapeur d'eau lorsque la pression du gaz diminue.

2. Lampe luminescente à gaz selon la revendication 1,
caractérisée en ce que la pression dans la lampe luminescente à gaz vaut de 5 à 20 mbar.

3. Lampe luminescente à gaz selon la revendication 1,
caractérisée en ce que le milieu (6) stockant de la vapeur d'eau contenu dans la réserve (5) est réchauffé par un enroulement chauffant (7) entourant la réserve (5).

4. Lampe luminescente à gaz selon une des revendications précédentes,
caractérisée en ce que du dioxyde de manganèse sert de milieu (6) stockant de la vapeur d'eau.

5. Lampe luminescente à gaz selon une des revendications précédentes,
caractérisée en ce que la lampe luminescente à gaz est une lampe luminescente à gaz (1) sans électrode à excitation à haute fréquence (2).

6. Lampe luminescente à gaz selon une des revendications 1 à 4,
caractérisée en ce que la lampe luminescente à gaz est une lampe à cathode creuse (1,8,9).
